# EUROPÄISCHE PATENTSCHRIFT

(11) **EP 0 374 422 B1**
(45) Veröffentlichungstag und Bekanntmachung des Hinweises auf die Patenterteilung: **13.05.1992**
(21) Anmeldenummer: 89119575.2
(22) Anmeldetag: 21.10.1989
(51) Int. Cl.: F02M 55/02, F02M 61/14, F02M 69/04

(54) **Kraftstoffleitung**
Fuel pipe
Conduite de carburant

(30) Priorität: 22.12.1988 DE 3843214
(43) Veröffentlichungstag der Anmeldung: 27.06.1990
(73) Patentinhaber: Dr.Ing.h.c. F. Porsche Aktiengesellschaft, 70435 Stuttgart (DE)
(72) Erfinder: Gröger, Klaus, D-7251 Hemmingen (DE)

(56) Entgegenhaltungen:
- DE-A- 3 152 702
- DE-A- 3 228 508

## Beschreibung

Die Erfindung bezieht sich auf eine Kraftstoffleitung nach dem Oberbegriff des einzigen Patentanspruchs.

Eine derartige Kunststoff-Kraftstoffleitung, ist Z.B. aus US-A-4 570 601 bekannt.

Aufgabe der Erfindung ist es, den Anwendungszweck einer Kraftstoffleitung zu erweitern, dergestalt, daß sie zur Aufnahme von Einspritzventil-Komponenten geeignet ist.

Erfindungsgemäß wird diese Aufgabe durch die kennzeichnenden Merkmale des einzigen Patentanspruchs gelöst.

Die mit der Erfindung hauptsächlich erzielten Vorteile sind darin zu sehen, daß der in die Kraftstoffleitung integrierte Führungskanal die elektrischen Leitungen funktionsgerecht aufnimmt. Damit erfüllt die Kraftstoffleitung eine weitere Aufgabe. Hinzu kommt, daß die Leitungen verdeckt geführt sind. Auch lassen sich die Einspritzventile problemlos mit der Kraftstoffleitung zu einer vorgefertigten Baueinheit verbinden, die für sich mit der Brennkraftmaschine auf einfache Weise verbindbar ist. Schließlich ist die Kraftstoffleitung, weil aus Kunststoff hergestellt, ein kostengünstiges Bauteil.

In der Zeichnung wird ein Ausführungsbeispiel der Erfindung gezeigt, das nachstehend näher beschrieben ist. Es zeigt
Fig. 1 eine Teilseitenansicht einer Kraftstoffleitung,
Fig. 2 einen Schnitt nach der Linie II-II der Fig. 1,
Fig. 3 einen Schnitt nach der Linie III-III der Fig. 1.

Eine aus Kunststoff hergestellte Kraftstoffleitung 1 dient zur Zuführung von Kraftstoff an beabstandete Einspritzventile 2, 3 einer nicht näher dargestellten mehrzylindrigen Brennkraftmaschine und weist einen geschlossenen Kraftstoffkanal 4 auf. Vom Kraftstoffkanal 4 rechtwinkelig weggeführt sind Anschlußstutzen 5, 6, in die ein Rohrstück 7 der Einspritzventile 2, 3 hineinragt. Zwischen jedem Anschlußstutzen 5 und dem Rohrstück 7 ist ein O-Ring 8 wirksam (Fig. 2). Der Kraftstoff tritt über eine Öffnung 9 aus dem Kraftstoffkanal 4 in den Anschlußstutzen 5 hinein.

Zur axialen Halterung des Einspritzventils 2 an der weitgehend formsteifen Kraftstoffleitung 1 dient eine Spannklammer 10, die einen Rand 11 des Anschlußstutzens 5 umgreift. Es besteht jedoch auch die Möglichkeit, zur axialen Sicherung des Einspritzventils ein Befestigungselement zu verwenden, wie es in der DE-OS 29 26 490 dargestellt ist.

Mit parallelem Abstand A zur Längsachse B-B des Einspritzventils 2 erstreckt sich ein elektrischer Kontaktzapfen 12, der an einem Verbindungsteil 13 des Einspritzventils 2 gehalten ist. Das Verbindungsteil 13 ist quer beziehungsweise rechtwinklig zur Längsachse B-B des Einspritzventils 2 ausgerichtet.

Parallel zum Kraftstoffkanal 4 der Kraftstoffleitung 1 verläuft ein in letztere integrierter Führungskanal 14, der durch eine Wand 14′ vom Kraftstoffkanal 4 getrennt ist und im Ausführungsbeispiel mehrere elektrische Leitungen 15, 16 aufnimmt. Die Leitung 15 ist mit einem Stecker 17 versehen, der über den Kontaktzapfen 12 gesteckt ist. Der Führungskanal 14 umfaßt im Bereich des Kontaktzapfens 12 eine Aufnahme 18, in der der Stecker 17 kraftschlüssig gehalten ist. Das freie Ende 19 der Aufnahme 18 ist mit einer Abwinkelung 20 versehen, die einen Aufnahmeabschnitt 21 des Verbindungsteils 13 umgreift, dergestalt, daß die Kraftstoffleitung 1 neben der Halterung mit der Spannklammer 10 auch noch über die vorbeschriebene Einrichtung mit den Einspritzventilen 2, 3 verbunden ist.

Die Einspritzventile 2, 3 und die Kraftstoffleitung 1 können eine vorgefertigte Baueinheit bilden, die bei der Endmontage der Brennkraftmaschine mit letzterer verbunden wird.

Zwischen den Einspritzventilen 2, 3 ist der Führungskanal 14 auf seiner besagten Einspritzventilen zugekehrten Seite mit einer Schließplatte 22 geschlossen. Die Schließplatte 22 ist über ein Filmgelenkscharnier 23 mit einer äußeren Wand 24 des Führungskanals 14 verbunden, verläuft etwa parallel zum Verbindungsteil 13 und greift auf der entfernt vom Filmgelenkscharnier 23 gelegenen Seite in eine Fuge 25 hinein, die unterhalb des Kraftstoffkanals 4 angebracht ist. Die Schließplatte 22 nimmt im vorgefertigten Zustand die in Fig. 3 mit strichpunktierten Linien dargestellte Lage ein.

## Patentansprüche

1. Kraftstoffleitung (1) aus Kunststoff für Einspritzventile (2, 3) einer Brennkraftmaschine, die einen Kraftstoffkanal (4) mit Anschlußstutzen (5) für die Einspritzventile (2, 3) und einen weiteren parallel zum Kraftstoffkanal (4) verlaufenden Kanal (14) aufweist, wobei die Einspritzventile (2, 3) mit an Verbindungsteilen befestigten Kontaktzapfen (12) für elektrische Stecker (17) versehen sind, **dadurch gekennzeichnet**, daß der Kanal als Führungskanal (14) zur Aufnahme von Brennkraftmaschinenteilen wie elektrische Leitungen (15, 16) ausgebildet ist und im Bereich der Kontaktzapfen (12) für die Stecker (17) diese zumindest teilweise umgebende Aufnahmen (18) vorgesehen sind, die die Stecker (17) kraftschlüssig halten, wobei die freien Enden (19) der Aufnahmen (18) Abwinkelungen (20) aufweisen, die Aufnahmeabschnitte (21) der Verbindungsteile (13) der Einspritzventile (2, 3) umgreifen und der Führungskanal (14) zwischen den Einspritzventilen (2, 3) auf der letzteren zugekehrten Seite mit einer Schließplatte (22) abgedeckt ist, die einerseits über ein Filmgelenkscharnier (23) mit einer Wand (24) des Führungskanals (14) verbunden ist und andererseits in eine Fuge (25) unterhalb des Kraftstoffkanals (4) eingreift.

## Claims

1. A fuel pipe (1) of plastics material for injection valves (2, 3) of an internal combustion engine, comprising a fuel duct (4) with connecting sockets (5) for the inject ion valves (2, 3) and a further duct (14) which extends parallel to the fuel duct (4), the injection valves (2, 3) being provided with contact pins (12) secured to connecting members for electrical plugs (17), characterized in that the duct is in the form of a guide duct (14) for receiving parts of the internal combustion engine such as electrical leads (15, 16), and receiving means (18) surrounding the plugs (17) at least in part and holding them in a non-positively locking manner are provided in the region of the contact pins (12) for the said pluge (17), the free ends (19) of the receiving means (18) having angled portions (20) which engage around the receiving portions (21) of the connecting ports (13) of the injection valves (2, 3), and the guide duct (14) being covered by a closure plate (22) between the inject ion valves (2, 3) on the aide facing them, the closure plate (22) on one edge being connected to a wall (24) of the guide duct (14) by way of a film hinge (23) and on the other edge engaging in a joint (25) below the fuel duct (4).

## Revendications

1. Conduite de carburant (1) en matière plastique pour soupapes d'injection (2, 3) d'un moteur à combustion interne, qui comporte un canal de carburant (4) avec tubulure de raccord (5) pour les soupapes d'injection (2, 3) et un autre canal (14) parallèle au canal de carburant (4), les soupapes d'injection (2, 3) étant pourvues de plots de contact (12) fixés sur des éléments de liaison, pour des connecteurs électriques (17), caractérisée en ce que le canal est conçu comme un canal de guidage (14) pour loger des éléments du moteur à combustion interne tels que des lignes électriques (15, 16) et en ce qu'il est prévu, dans la zone des plots de contact (12) pour les connecteurs (17), des logements (18) entourant au moins partiellement ceux-ci et qui maintiennent par force les connecteurs (17), les extrémités libres (19) des logements (18) présentant des coudes (20) qui entourent des parties de logement (21) des éléments de liaison (13) des soupapes d'injection (2, 3) et en ce que le canal de guidage (14), entre les soupapes d'injection (2, 3), est recouvert sur le côté tourné vers cette dernière, par une plaque de fermeture (22) qui, d'une part, est assemblée par une charnière d'articulation en pellicule (23) à une paroi (24) du canal de guidage (14) et qui d'autre part s'engage dans un joint (25) au-dessous du canal de carburant (4).
